# EUROPÄISCHE PATENTSCHRIFT

(11) **EP 0 273 086 B1**
(45) Veröffentlichungstag und Bekanntmachung des Hinweises auf die Patenterteilung: **27.02.1991**
(21) Anmeldenummer: 86810620.4
(22) Anmeldetag: 31.12.1986
(51) Int. Cl.: E02D 29/02

(54) **Satz von Bauelementen und Verwendung desselben**
Building element kit and usage of the same
Ensemble d'éléments de construction et usage du même

(43) Veröffentlichungstag der Anmeldung: 06.07.1988
(73) Patentinhaber: Steiner, Willi, CH-3515 Oberdiessbach (CH)
(72) Erfinder: Steiner, Willi, CH-3515 Oberdiessbach (CH)
(74) Vertreter: Steiner, Martin

(56) Entgegenhaltungen:
- EP-A- 0 006 828
- CH-A- 655 339
- DE-A- 1 811 932

## Beschreibung

Die vorliegende Erfindung betrifft einen Satz von Bauelementen gemäss Oberbegriff des Anspruchs 1. Ein derartiger Satz von Bauelementen ist in der CH-A-655 339 beschrieben. Diese bekannten Bauelemente können nur in einer bestimmten gegenseitigen Lage in Längs- und Querrichtung der Grundelemente gestapelt werden, d.h. die Stapelrichtung steht rechtwinklig zur Ebene der Elemente, und die gesamte Länge der erstellbaren Bauwerke kann nur im Rahmen der Gesamtlänge eines Grundelementes abgestuft werden. Es wird zwar vorgeschlagen, die Kupplungselemente mit einem gewissen Spiel in Löcher der Grundelemente und Distanzelemente einzuführen und damit eine gewisse zusätzliche Freiheit in der Schichtung zu erzielen. Diese Freiheit wird jedoch erkauft durch eine gewisse Einbusse an Stabilität. Es ist ausserdem schwierig, eine bestimmte Abweichung vom üblichen Stapeln systematisch einzuhalten.

Aus der DE-A-1 811 932 ist es zwar bekannt, Grundelemen-te mit mehreren in Längsrichtung derselben verteilten Löchern zu versehen, derart, dass die Grundelemente in Längsrichtung mit wählbarer Ueberlappung gestapelt werden können. Damit sind jedoch auch nicht optimale Voraussetzungen für eine vielseitige Gestaltung des Bauwerks gegeben.

Ziel vorliegender Erfindung ist es, ohne Einbusse an Stabilität des Bauwerks die Möglichkeiten des Stapelns der Bauelemente und damit der Gestaltung der Bauwerke erheblich zu verbessern. Dieses Ziel wird gemäss dem Kennzeichen des Anspruchs 1 erreicht. Es wird dabei möglich, die Grundelemente in verschiedenen wählbaren, gegenseitigen Positionen in Längs- und Querrichtung zu stapeln, wobei diese Positionen durch spielfreies Eingreifen des Kupplungselementes in die Löcher der Bauelemente eindeutig bestimmt und die Stabilität des Bauwerks gewährleistet ist. Insbesondere ist es möglich, dem Bauwerk eine gewisse Neigung (Anzug) zu erteilen ohne, dass die Bauelemente selbst geneigt sein müssen.

Die Erfindung wird nun anhand eines Ausführungsbeispiels des Bausatzes und von Anwendungsbeispielen näher erläutert.
Figuren 1 und 2 zeigen eine Draufsicht bzw. einen Längsschnitt durch ein Grundelement,
Figuren 3 und 4 zeigen eine Draufsicht bzw. einen Axialschnitt durch ein Distanzelement,
Figuren 5 und 6 zeigen eine Draufsicht bzw. einen Axialschnitt durch ein Kupplungslement,
Figur 7 zeigt eine Stirnansicht einer ausgeführten Stützmauer,
Figur 8 zeigt eine Draufsicht auf diese Stützmauer,
Figur 9 zeigt einen Querschnitt durch eine Ausführungsvariante der Stützmauer,
Figur 10 zeigt einen schematischen Schnitt durch eine weitere Ausführungsvariante der Stützmauer, und
Figur 11 zeigt eine schematische Draufsicht auf eine gewölbte Stützmauer.

Der Satz von Bauelementen weist nur drei Elemente auf, nämlich ein brettförmiges Grundelement 1 gemäss Figuren 1 und 2, ein scheibenförmiges, achteckiges Distanzelement 2, gemäss Figuren 3 und 4, sowie ein scheibenförmiges Kupplungselement 3 mit beidseitig vorstehendem bzw. durchgehendem Zapfen 3a, gemäss Figuren 5 und 6. Die Bauelemente 1 und 2 bestehen aus Beton, der mit Stahlfasern oder Kunststoffasern armiert sein kann. Die Armierung stellt somit kein Hindernis für die Gestaltung und das Giessen der Elemente dar. Das Grundelement 1 ist an den Enden eckig gestaltet, entsprechend der achteckigen Form des Distanzelementes 2. Das Grundelement 1 weist an den Enden je eine Gruppe von fünf durchgehenden Löchern 4 auf, die je eine in Längsrichtung und eine in Querrichtung verlaufende Reihe von drei Löchern in gleichmässigem Abstand aufweisen. Das Distanzelement 2 weist im Zentrum ein durchgehendes Loch 5 gleichen Durchmessers wie die Löcher 4 des Grundelementes 1 auf. Der Durchmesser des Zapfens 3a des Kupplungselementes weist einen Durchmesser auf, der etwas geringer ist als der Durchmesser der Löcher 4 und 5, derart, dass die Zapfen 3a leicht aber spielarm in die Löcher 4 eingeführt werden können. Der Aussendurchmesser des Zapfens 3a beträgt beispielsweise 24mm, während der Durchmesser der Löcher 4 und 5 25mm beträgt.

Die Figuren 7 und 8 zeigen ein erstes Ausführungsbeispiel eines mittels der Elemente 1 bis 3 ausgeführten Bauwerks, beispielsweise einer Stützmauer. Es sind dabei zwei Stapel von in Längsrichtung der Mauer verlaufenden Grundelementen 1a vorgesehen, welche Stapel durch querliegende Grundelemente 1b miteinander verbunden sind. Die gewünschte vertikale Distanz zwischen einzelnen Etagen von Grundelementen wird mittels Distanzelementen 2 bestimmt. Die Grundelemente greifen hierbei mit ihren Enden ineinander, d.h. sie sind überlappend angeordnet, und an jeder Verbindungsstelle ist ein Kupplungselement 3 mit seinem Zapfen 3a in übereinanderliegende Löcher 4 bzw. 5 der Grundelemente bzw. Distanzelemente eingreifend angeordnet. Die Bauelemente sind somit zuverlässig miteinander gekuppelt, und die zwischen den Elementen liegende Scheibe 3 der Kupplungselemente, die beispielsweise aus Kunststoff besteht, vermeidet Kantenpressungen zwischen den aufeinanderliegenden Betonelementen und daraus resultierende Beschädigungen derselben. Beim Ausführungsbeispiel nach den Figuren 7 und 8 ist angenommen, die Kupplungselemente greifen stets in die zentralen Löcher 4 der beiden Gruppen von Löchern des Grundelementes ein, was ein gleichmässiges quadratisches Raster der längs- und querstehenden Grundelemente 1a bzw. 1b ergibt. Die Stapelrichtung steht senkrecht zur Ebene der Grundelemente und Distanzelemente. Die Mauer kann senkrecht stehen oder, gemäss Figur 10, auf einem entsprechenden Fundament schiefgestellt sein.

Durch Einführen der Kupplungselemente 3 in aussen liegende Löcher 4 der Gruppen von Löchern der Grundelemente kann nun aber eine gewisse Versetzung in Längs- und Querrichtung erfolgen. Man kann also das Grundraster der Mauer etwas variieren, und die Grundelemente können quer gegeneinander versetzt gestapelt werden. Eine entsprechende Ausführung ist schematisch in Figur 9 dargestellt, in welcher wiederum längs verlaufende Grundelemente mit 1a und quer verlaufende mit 1b bezeichnet sind. In dieser Weise kann der Mauer ein Anzug verliehen werden, ohne dass die Bauelemente schief gestellt werden müssen. Die Erstellung ist also insofern besonders einfach, als sowohl das Fundament 6 wie auch die darauf gestapelten Bauelemente mit der Wasserwaage horizontal gerichtet werden können, während sich der gewünschte Anzug der Mauer aus den Abmessungen der Elemente, d.h. aus den gegenseitigen Distanzen der Löcher 4 von selbst ergibt.

Figur 10 zeigt schematisch eine auf einem geneigten Fundament angeordnete Stützmauer gemäss Figuren 7 und 8. Sie unterscheidet sich im übrigen dadurch, dass im unteren Teil eine Verstärkung durch einen hinteren, dritten Stapel von Grundelementen vorgesehen ist. Die Elemente sind in Figur 10 nur teilweise bezeichnet, um die Figur nicht unübersichtlich werden zu lassen. Es ist jedoch ohne weiteres ersichtlich, dass im verstärkten Bereiche im mittleren Stapel keine Distanzelemente mehr erforderlich sind, indem dort abwechslungsweise nach vorne und nach hinten gerichtete, quer liegende Grundelemente zwischen die in Längsrichtung verlaufenden Grundelemente ragen.

Figur 11 zeigt schematisch die Ausführung einer gewölbten Stützwand. Diese Figur lässt erkennen, dass die Grundelemente nicht nur quadratisch gemäss Figur 8 sondern auch mehr oder weniger trapezförmig angeordnet werden können, um der Mauer eine Wölbung zu verleihen. Das setzt dann allerdings voraus, dass im inneren Stapel von längsgerichteten Grundelementen 1a gelegentlich Lücken entstehen, was jedoch der Stabilität der Stützmauer kaum Abbruch tut. Um eine gewisse geringe Wölbung zu erzielen, wäre es allerdings auch möglich, für die vorderen, längsgerichteten Grundelemente die grösste Länge zu wählen, d.h. die Kupplungselemente jeweils in die äussersten Löcher 4 einzuführen, während die längsgerichteten Grundelemente 1a des inneren Stapels mit geringerer Länge angeordnet werden, indem die Kupplungselemente jeweils in die innersten Löcher eingeführt werden. In diesem Falle braucht der innere Stapel nicht unterbrochen zu werden.

Die variable wirksame Länge der Grundelemente gestattet es auch, die Gesamtlänge eines Bauwerks ab einer gewissen minimalen Länge in feiner Abstufung zu varieren. Ausgeführte Elemente der in den Figuren 1 bis 4 dargestellten Art weisen beispielsweise eine Dicke von 6 cm, eine Breite von 20 cm, eine Länge von 80 cm, eine Distanz zwischen den quergestellten Lochreihen von 60 cm und einen gegenseitigen Abstand der Löcher 4 von 5 cm auf. Die wirksame Länge der Elemente kann somit zwischen 50 und 70 cm varieren, je nachdem ob die Kupplungselemente in die innersten oder äussersten Löcher gesteckt werden. Die Scheibe 3 der Kupplungselemente weist einen Durchmesser von 10 cm auf, so dass die Scheibe auch dann nicht über den Rand eines Grundelementes 1 vorsteht, wenn die Zapfen 3a in die äussersten Löcher 4 eingesteckt werden. Bei den oben angegebenen Abmessungen kann ab 2,30 m jede Gesamtlänge eines Bauwerks in einer Abstufung von 5 cm erstellt werden, d.h. das Bauwerk kann praktisch fugenlos in jede verfügbare Lücke zwischen bestehenden Bauwerken eingefügt werden.

Es sind verschiedene Ausführungsvarianten möglich. So könnte beispielsweise das Distanzelement 2 mehrere, beispielsweise drei Löcher aufweisen, damit es stets optimal eingefügt werden kann. Es könnten auch andere Gruppen von Löchern 4 an den Enden der Grundelemente 1 angeordnet sein, oder es könnten überhaupt weitere Löcher zur Erstellung gewisser Verbindungen, beispielsweise im Zentrum des Elementes angeordnet sein. Die Gruppen von Löchern 4 haben nicht nur den Vorteil, dass sie ein variables Raster bzw. eine Querversetzung der Elemente erlauben, sondern sie erleichtern auch das Erfassen der Elemente zum Stapeln derselben.

## Patentansprüche

1. Satz von Bauelementen zur Erstellung eines Bauwerks durch Aufschichten dieser Bauelemente, mit bretterartigen Grundelementen (1) und scheibenförmigen Distanzelementen (2), die mit Löchern (4 bzw. 5) versehen sind, in welche Kupplungselemente (3, 3a) zur gegenseitigen Sicherung der Bauelemente einsetzbar sind, dadurch gekennzeichnet, dass die Grundelemente (1) an ihren Enden je eine Gruppe von in Längs- und Querrichtung des Grundelementes (1) versetzte Löcher (4) aufweisen.

2. Bausatz nach Anspruch 1, dadurch gekennzeichnet, dass jede Gruppe fünf Löcher (4) aufweist, welche zwei sich kreuzende Reihen von je drei Löchern (4) bilden.

3. Bausatz nach einem der Ansprüche 1 oder 2, dadurch gekennzeichnet, dass auch das Distanzelement (2) mehrere Löcher (5), z.B. eine Reihe von drei Löchern, aufweist.

4. Bausatz nach einem der Ansprüche 1 bis 3, dadurch gekennzeichnet, dass das Kupplungselement eine Scheibe (3) mit beidseitig vorstehenden Zapfen (3a) ist, wobei mindestens die Scheibe (3) aus weicherem Werkstoff besteht als die Bauelemente (1, 2).

5. Verwendung des Bausatzes nach Anspruch 1, dadurch gekennzeichnet, dass die Grundelemente (1) mit gegenseitiger Querversetzung in Horizontalrichtung gestapelt werden, um ein Bauwerk mit geneigter Front (Anzug) zu erstellen.

6. Verwendung des Bausatzes nach Anspruch 1, dadurch gekennzeichnet, dass die Grundelemente (1) mit variablem gegenseitigen Eingriff in Längsrichtung gestapelt werden, um verscheidene totale Längen des Bauwerks zu erzielen.

## Claims

1. A set of construction elements for the erection of a structure by stacking said construction elements, comprising board-shaped basic elements (1) and disk-shaped spacing elements (2) which are provided with holes (4, respectively 5) in which connecting elements (3, 3a) are insertable for mutually securing the construction elements, characterized in that the basic elements (1) are provided at their ends with a respective group of holes (4) which are staggered in the longitudinal and the transversal direction of the basic element (1).

2. A structural assembly according to claim 1, characterized in that each group comprises five holes (4) which form two intersecting rows of three holes (4) each.

3. A structural assembly according to one of claims 1 or 2, characterized in that the spacing element (2) comprises a plurality of holes (5) as well, e.g. a row of three holes.

4. A structural assembly according to one of claims 1 to 3, characterized in that the connecting element is a disk (3) with projecting plugs (3a) on each side, at least the disk (3) consisting of a softer material than the construction elements (1, 2).

5. Use of the structural assembly according to claim 1, characterized in that the basic elements (1) are stacked while being transversally displaced with respect to each other in the horizontal direction in order to erect a structure the front of which is inclined (battered).

6. Use of the structural assembly according to claim 1, characterized in that the basic elements (1) are stacked with the mutual engagement in the longitudinal direction being variable in order to obtain different total lengths of the structure.

## Revendications

1. Jeu d'éléments de construction pour ériger une structure en empilant ces éléments de construction, comprenant des éléments de base (1) en forme de planche et des éléments de distance (2) en forme de disques qui sont pourvus de trous (4 et 5) dans lesquels des éléments de connexion (3, 3a) sont insérables en vue de consolider les éléments de construction, caractérisé en ce que les éléments de base (1) présentent aux extrémités chaque fois un groupe de trous (4) décalés dans la direction longitudinale et transversale de l'élément de base (1).

2. Jeu de construction selon la revendication 1, caractérisé en ce que chaque groupe comporte cinq trous (4) qui forment deux rangées entrecroisées de trois trous chacune.

3. Jeu de construction selon l'une des revendications 1 ou 2, caractérisé en ce que l'élément de distance (2) comporte également plusieurs trous (5), par exemple une rangée de trois trous.

4. Jeu de construction selon l'une des revendications 1 à 3, caractérisé en ce que l'élément de connexion est un disque (3) avec des tenons (3a) faisant saillie de chaque côté, au moins le disque (3) consistant en un matériau plus mou que les éléments de construction (1, 2).

5. Utilisation du jeu de construction selon la revendication 1, caractérisée en ce que les éléments de base (1) sont empilés avec un décalage transversal mutuel dans la direction horizontale afin d'ériger une structure dont la face est inclinée (fruit).

6. Utilisation du jeu de construction selon la revendication 1, caractérisée en ce que l'on empile les éléments de base (1) en variant leur engagement mutuel dans la direction longitudinale, afin d'obtenir des longueurs totales différentes de la structure.
